# EUROPÄISCHE PATENTSCHRIFT

(11) **EP 0 071 780 B1**
(45) Veröffentlichungstag und Bekanntmachung des Hinweises auf die Patenterteilung: **17.04.1985**
(21) Anmeldenummer: 82106220.5
(22) Anmeldetag: 12.07.1982
(51) Int. Cl.: B42F 15/00

(54) **Aufhängevorrichtung für Briefordner**
Suspension device for letter filing appliances
Dispositif de suspension pour classeurs à lettres

(30) Priorität: 10.08.1981 DE 3131622
(43) Veröffentlichungstag der Anmeldung: 16.02.1983
(73) Patentinhaber: Firma Louis Leitz, D-70469 Stuttgart (DE)
(72) Erfinder: Dudde, Eitel, D-7000 Stuttgart 1 (DE)
(74) Vertreter: Patentanwälte Dr. Ing. Eugen Maier Dr. Ing. Eckhard Wolf

## Beschreibung

Die Erfindung betrifft eine Vorrichtung zum querverschiebbaren Aufhängen eines Briefordners der im Oberbegriff des Patentanspruchs 1 angegebenen Gattung.

Aufhängevorrichtungen dieser Art, wie sie z. B. aus AT-A-345 248 bekannt sind, dienen dem Zweck, einen Briefordner ohne Beeinträchtigung durch solche Aufhängevorrichtungen beispielsweise in einer Aktentasche unterbringen zu können sowie den Briefordner sowohl freistehend als auch an zwei zueinander parallelen Tragschienen hängend in einer Registratur aufbewahren zu können.

Briefordner mit solchen schwenkbare Hängeglieder aufweisenden Aufhängevorrichtungen werden sowohl in Gefachen mit in gleicher Höhe angeordneten Tragschienen als auch in Regalen mit in ungleicher Höhe angeordneten Tragschienen abgehängt.

Um für diese unterschiedliche Art der Abhängung nicht Briefordner zweier Typen vorrätig halten zu müssen, liegt der Erfindung die Aufgabe zugrunde, diese Aufhängevorrichtungen so auszubilden, daß ein Briefordner wahlweise in Registraturen mit in gleicher und in ungleicher Höhe angeordneten Tragschienen abgehängt werden kann.

Es sind schon verschiedene Aufhängevorrichtungen dieser Art vorgeschlagen worden, zu deren Herstellung jedoch kostspielige Werkzeuge benötigt werden und deren Montage verhältnismäßig zeitraubend ist. Der Erfindung liegt daher die weitere Aufgabe zugrunde, solche Massenartikel darstellenden Vorrichtungen möglichst billig herzustellen.

Diese Aufgaben werden gemäß der Erfindung mit Mitteln gelöst, wie sie die kennzeichnenden Merkmale des Anspruchs 1 bilden, sowie vorteilhafterweise mit Mitteln, wie sie im Kennzeichen der Ansprüche 2 bis 6 angegeben sind.

In der Zeichnung sind Ausführungsbeispiele der erfindungsgemäßen Vorrichtung in schematischer Weise dargestellt. Es zeigt
Fig. 1 eine Breitseitenansicht der Vorrichtung zur Aufhängung des Briefordners in einer Lateral-Registratur,
Fig. 2 eine Breitseitenansicht der Vorrichtung zur Aufhängung in einer Vertikal-Registratur,
Fig. 3 einen Schnitt nach der Linie 3-3 der Fig. 2,
Fig. 4 einen Schnitt längs der Linie 4-4 der Fig. 5,
Fig. 5 eine Breitseitenansicht eines Vorrichtungsteils einer gegenüber der Vorrichtung nach den Fig. 1 bis 3 abgewandelten Ausführungsform,
Fig. 6 eine Breitseitenansicht eines Vorrichtungsteils einer weiteren Ausführungsform.

In den Grundplatten 1, 1' der Vorrichtung nach den Fig. 1 bis 3 ist ein Lagerbolzen 4, 4' verankert, der den Hängegliedern 2, 2' und 3, 3' als Schwenkachse dient. Die V-Hängeglieder 3, 3' weisen einen oberen und einen unteren Ringflansch 31, 31' auf, die den Lagerbolzen 4 in sich aufnehmen. In dem durch diese beiden Ringflansche begrenzten Raum umgreift das lagerseitige Ende der L-Hängeglieder 2, 2' den Lagerbolzen 4 in einem Winkelbereich von ungefähr 180'. Die V-Hängeglieder 3, 3' weisen einen in die Ringflansche 31, 31' verbindenden, zu dem Lagerbolzen 4, 4' parallelen, gegen die längsgeschlitzte Lagerhülse der L-Hängeglieder 2, 2' anliegenden Steg 32 auf, der beim Verschwenken der V-Hängeglieder 3, 3' nach außen gegen den Fuß der sich in Wirkstellung befindenden L-Hängeglieder 2, 2' anschlägt und diese nach innen in die Ruhestellung schwenkt. Umgekehrt wird beim Verschwenken eines L-Hängegliedes 2, 2' nach außen mittels dieses Steges 32 das in Wirkstellung sich befindende V-Hängeglied 3, 3' nach innen in die Ruhestellung verschwenkt. Die Lagerbolzen 4, 4' können auch einstückig mit den V-Hängegliedern 3, 3' ausgebildet sein und eine Länge aufweisen, die kleiner ist als die Breite der Hängeglieder 2,2' und 3,3', wie dies Fig. 4 zeigt

Bei dem in Fig. 6 dargestellten Ausführungsbeispiel weisen die Hängeglieder 2 und 3 teilringförmig ausgebildete lagerseitige Enden 21 und 31 auf, die ineinandergreifend sich teilweise umfassen. An einem der beiden Hängeglieder ist ein die Schwenkachse des betreffenden Hängegliedes bildender Zapfen angeformt, der in der Grundplatte 1 gelagert ist.

Zur Fixierung bzw. Arretierung der Hängeglieder in der Wirk- und der Ruhestellung sind An schläge vorgesehen, die durch aus den Grundplatten 1,1' ausgeschnittene und hochgebogene federnde Zungen 12, durch hochgeprägte Warzen 13 und bei den Ausführungsbeispielen nach den Fig. 1 bis 5 zusätzlich durch einen von den Grundplatten 1, 1' senkrecht hochgebogenen Lappen 11, 11' gebildet werden.

## Patentansprüche

1. Vorrichtung zum querverschiebbaren Aufhängen eines Briefordners in einer zwei parallele Tragschienen in ungleicher Höhe aufweisenden sogen. Lateral-Registratur, als auch in einer zwei parallele Tragschienen in gleicher Höhe aufweisenden sogen. Vertikal-Registratur mittels eine Längsverschiebung der aufgehängten Briefordner verhindernder, zur Bildung von Tragnasen abgewinkelte Enden aufweisender Hängeglieder (2, 2', 3, 3'), die begrenzt schwenkbar an je einer Grundplatte (1, 1') angeordnet sind, die mit dem die Aufreihvorrichtung tragenden Rückendeckel in dessen ordnerrückennahen Eckbereichen verbunden sind, und die zur Begrenzung des Schwenkbereichs der Hängeglieder (2, 2', 3, 3'), der durch die Lage der Hängeglieder (2, 2', 3, 3') in der Wirkstellung, in der die Enden der Hängeglieder (2, 2', 3, 3') über den Rückendeckel überstehen, einerseits und durch die Lage der Hängeglieder (2, 2', 3, 3') in der unwirksamen Stellung, in der die Hängeglieder (2, 2', 3, 3') sich innerhalb des von den zueinander parallelen Randkanten des Rückendeckels begrenzten Bereichs befinden, andererseits bestimmt ist, Anschläge (11, 11', 12, 12', 13) aufweisen, dadurch gekennzeichnet, daß an den beiden Grundplatten (1, 1 sowohl ein Hängeglied (2, 2') für die Lateral-Registratur als auch ein Hängeglied (3, 3') für die Vertikal-Registratur um dieselbe Achse (4) schwenkbar angeordnet ist.

2. Vorrichtung nach Anspruch 1, dadurch gekennzeichnet, daß die L-Hängeglieder (2, 2') innerhalb eines axialen, durch Ringflansche (31, 31') der V-Hängeglieder (3, 3') begrenzten Bereichs eines Lagerbolzens (4, 4') eine gegen diesen in einem Sektor von 180° anliegende Lagerfläche aufweisen.

3. Vorrichtung nach den Ansprüchen 1 und 2, dadurch gekennzeichnet, daß die V-Hängeglieder (3, 3') einen die Ringflansche (31, 31') verbindenden, zum Lagerbolzen (4, 4') parallelen Steg (32) aufweisen, der zum Zweck der gleichzeitigen Verschwenkung der Hängeglieder (2, 2', 3, 3') beim Verschwenken der V-Hängeglieder (3, 3') nach außen gegen den an die geschlitzte Lagerhülse der L-Hängeglieder (2, 2') angrenzenden Fuß dieser Hängeglieder anliegt.

4. Vorrichtung nach einem der Ansprüche 1 bis 3, dadurch gekennzeichnet, daß der Lagerbolzen (4, 4') ein Teil der einstückig ausgebildeten V-Hängeglieder (3, 3') bildet.

5. Vorrichtung nach Anspruch 1, dadurch gekennzeichnet, daß die die Lagerung bildenden teilringförmigen Enden (21, 21', 31, 31') eines L-Hängegliedes (2, 2') und eines V-Hängegliedes (3, 3') ineinandergreifend sich gegenseitig teilweise umfassen und eines der beiden Hängeglieder (2, 2' bzw. 3, 3') einen in der Grundplatte (1, 1') gelagerten, die Schwenkachse des betreffenden Hängegliedes bildenden Zapfen aufweist.

6. Vorrichtung nach einem der Ansprüche 1 bis 5, dadurch gekennzeichnet, daß die Anschläge für die Hängeglieder (2, 2', 3, 3') in der Wirkstellung und in der Ruhestellung durch einen senkrecht von der Grundplatte (1, 1') abgebogenen Schenkel (11, 11'), aus der Grundplatte (1, 1') ausgeschnittene und hochgebogene federnde Zungen (12, 12') sowie warzenförmige Ausprägungen (13) der Grundplatte (1) gebildet werden.

## Claims

1. A device for the transversely displaceable suspension of a letter-file in what is called a lateral filing unit, comprising two parallel carrier rails at different levels as well as in what is called a vertical filing unit, having two parallel carrier rails at different levels, by means of suspension members (2, 2', 3, 3') which prevent longitudinal displacement of the suspended letter files and have angled ends to form carrier lugs and which are each arranged to be swung to a limited extent on a base plate (1, 1'), which base plates are connected to the rear cover carrying the aligning device, and at those corner zones of the rear cover that are adjacent the rear of the file, the base plates having stops (11, 11', 12, 12', 13) for limiting the degree of swing of the suspension members (2, 2', 3, 3') that is determined, on the one hand, by the location of the suspension members (2, 2', 3, 3') in the operative position in which the ends of the suspension members (2,2', 3, 3') project beyond the rear cover and on the other hand, by the location of the suspension members (2, 2', 3, 3') in the inoperative position, in which the suspension members (2, 2', 3, 3') are located within the range delimited by the mutually parallel lateral edges of the rear cover, characterized in that a suspension member (2, 2') for the lateral filing unit as well as a suspension member (3, 3') for the vertical filing unit are arranged to be swung about the same axis (4).

2. A device according to Claim 1, characterized in that the L-shaped suspension members (2, 2') have, within an axial zone of a bearing pin (4,4') that is limited by annular flanges (31, 31') of the V-shaped suspension members (3, 3'), a bearing face which lies against said bearing pin in a 180° sector.

3. A device according to Claims 1 and 2, characterized in that the V-shaped suspension members (3, 3') have a web (32) which interconnects the annular flanges (31, 31') and is parallel to the bearing pin (4, 4') and which, for the purpose of simultaneously swinging the suspension members (2, 2', 3, 3') when the V-shaped suspension members (3, 3') is swung, bears at the exterior against the foot of the L-shaped suspension members (2, 2'), which foot adjoins the slotted bearing sleeve of the L-shaped suspension members.

4. A device according to any one of Claims 1 to 3, characterized in that the bearing pin (4, 4') forms part of the V-suspension members (3, 3') formed in one piece.

5. A device according to Claim 1, characterized in that the bearing-forming part-annular end (21, 21', 31, 31') of an L-shaped suspension member (2, 2') and of a V-shaped suspension member (3, 3') engage one within the other and partially embrace each other, and one of the two suspension members (2, 2'; 3, 3') has a lug which is mounted in the base plate (1, 1') and forms the axis about which the suspension member concerned swings.

6. A device according to any one of Claims 1 to 5, characterized in that the stops for the suspension members (2, 2', 3, 3') in the operative position and in the rest position are formed by a limb (11, 11') which is cut out from the base plate (1, 1') and is bent up vertically therefrom, and by bent-up resilient tongues (12, 12') as well as boss-like projections (13) pressed out from the base plate (1).

## Revendications

1. Dispositif pour suspendre à glissement transversal un classeur pour lettres dans un meuble de classement présentant soit deux rails porteurs parallèles situés à des hauteurs différentes, et dit »meuble à classement latéral«, soit deux rails porteurs à même hauteur, et dit »meuble à classement vertical«, la suspension se faisant au moyen d'organes de suspension (2, 2', 3, 3') qui empêchent un coulissement latéral des classeurs suspendus, et présentent des extrémités coudées destinées à former des nez de suspension, chacun desdits organes étant agencé à basculement limité sur celle des deux plaques de base (1, 1'), qui lui correspond, ces plaques étant reliées à la couverture arrière du dossier, qui porte le dispositif d'alignement, dans les régions où celle-ci est voisine du dos du dossier, organes qui, pour limiter leur secteur de basculement défini d'une part par leur position active dans laquelle leurs extrémités font saillie sur le dos du dossier et d'autre part par leur position de repos dans laquelle ils se trouvent à l'intérieur de la zone délimitée par les arêtes pa- ralléles entre elles du dos du dossier, présentent des butées (11, 11', 12, 12', 13) caractérisé en ce que sur les deux plaques de base (1, 1'), sont agencés à la fois, sur le même axe (4), un organe de suspension (2, 2') pour meuble à classement latéral et un organe de suspension (3, 3') pour meuble à classement vertical.

2. Dispositif selon la revendication 1, caractérisé en ce que les organes de suspension en forme de »L« (2, 2') présentent, à l'intérieur d'une région axiale que délimitent sur une broche-pivot (4,4') des brides annulaires (31, 31') appartenant aux organes de suspension en forme de »V«, des surfaces portantes s'appuyant sur ladite broche sur un secteur de 180".

3. Dispositif selon les revendications 1 et 2, caractérisé en ce que les organes de suspension en forme de »V« (3, 3') présentent une entretoise (32) parallèle à la broche-pivot (4, 4'), qui réunit les brides annulaires (31, 31'), et qui, pour assurer le basculement simultané des organes de suspension (2, 2', 3, 3') lorsque les organes de suspension (3, 3') basculent vers l'extérieur, s'appuie contre le pied de ces organes, voisin du manchon d'appui des organes de suspension en forme de »L« (2, 2').

4. Dispositif selon une des revendications 1 à 3, caractérisé en ce que la broche-pivot (4, 4') constitue une partie des organes de suspension en forme de »V« (3,3') faits d'une seule pièce.

5. Dispositif selon la revendication 1, caractérisé en ce que les extrémités en forme de portions de cercle (21, 21', 31, 31') qui appartiennet à un organe de suspension en forme de »L« (2, 2') et à un organe de suspension en forme de »V« (3, 3') s'entourent mutuellement et partiellement en s'engageant les unes dans les autres et en ce qu'un des deux organes de suspension (2, 2' ou 3, 3') porte une broche qui tourillonne dans la plaque de base (1, 1') et forme l'axe de pivotement de l'organe de suspension considéré.

6. Dispositif selon une des revendications 1 à 5, caractérisé en ce que les butées pour les organes de suspension (2, 2', 3, 3') mis en position active ou en position de repos sont formées par des pattes (11, 11') relevées perpendiculairement aux dépens de la plaque de base (1, 1'), par des languettes élastiques (12, 12') découpées dans la plaque de base (1, 1') et recourbées vers le haut, ainsi que par des tétons (13) estampes dans la plaque de base (1).
